# EUROPÄISCHE PATENTSCHRIFT

(11) **EP 4 112 856 B1**
(45) Veröffentlichungstag und Bekanntmachung des Hinweises auf die Patenterteilung: **01.10.2025**
(21) Anmeldenummer: 22181804.0
(22) Anmeldetag: 29.06.2022
(51) Int. Cl.: E05C 3/04, E05B 47/06, E05B 17/20, E05B 17/04, E05B 27/08, E05B 27/00

(54) **SCHLOSS MIT EINEM VON EINEM BETÄTIGUNGSELEMENT DREHBAREN RIEGEL**
LOCK WITH A BOLT ROTATABLE BY AN ACTUATING ELEMENT
SERRURE DOTÉE D'UN VERROU POUVANT TOURNER À L'AIDE D'UN ÉLÉMENT D'ACTIONNEMENT

(30) Priorität: 29.06.2021 DE 102021116715; 14.06.2022 DE 102022114905
(43) Veröffentlichungstag der Anmeldung: 04.01.2023
(73) Patentinhaber: C.Ed. Schulte Gesellschaft mit beschränkter Haftung Zylinderschlossfabrik, 42551 Velbert (DE)
(72) Erfinder: Haaf, Thomas, 42549 Velbert (DE); Schneider, Stephan, 45259 Essen (DE)
(74) Vertreter: Grundmann, Dirk

(56) Entgegenhaltungen:
- DE-U1- 9 300 547
- FR-A1- 2 522 351
- US-A- 2 036 738

## Beschreibung

### Gebiet der Technik

Die Erfindung betrifft ein Schloss mit drehbar in einem Gehäuse angeordneten Betätigungselement, das nur im Falle einer Schließberechtigung mit einem im Gehäuse drehbar gelagerten Abtriebsteil zur Übertragung einer Drehung auf das Abtriebsteil gekuppelt ist, wobei das Abtriebsteil einen durch Drehen des Betätigungselementes zwischen einer Sperrstellung und einer Freigabestellung verlagerbares Schließelement, beispielsweise einen Riegel oder ein Schließglied aufweist.

Die Erfindung betrifft darüber hinaus einen Schließzylinder mit einem Zylinderkern, der beim Einstecken eines Schlüssels in einen Schlüsselkanal des Zylinderkerns mit einem Schließglied drehgekoppelt wird.

### Stand der Technik

Aus der DE 2522351 U1 ist ein Möbelschloss bekannt, bei dem ein Riegel mit einer Kurbelstange von einer Drehscheibe angetrieben wird. Letz-ter wird wiederum von dem Schließbart eines Schließzylinders gedreht. Die Drehscheibe wirkt mit einem linearverschieblichen Zuhaltungselement zu-sammen.

Die FR 2522351 A1 beschreibt einen Schließzylinder mit Zuhaltungselementen, die in eine Ausweichnische eines drehbaren Elementes eintreten können, wenn das drehbare Element durch Drehen eines Schlüssels in eine Freigabestellung gebracht worden ist.

Die US 2,036,768 A beschreibt einen Schließzylinder, bei dem die Schlüsselspitze Kodierungsausnehmungen aufweist, die mit axial verlagerbaren Zuhaltungsschiebern zusammenwirken können. Die Zuhaltungen kön-nen aus Sperröffnungen ein drehfest und axialfest an das Gehäuse gekoppelt ringförmigen Teil austreten.

Die DE 11 2007 001 299 B4 beschreibt ein sogenanntes Nockenschloss für eine Tür oder einen Schrank. In einer Höhlung eines Gehäuses steckt ein als Handgriff ausgebildetes Betätigungselement, welches zur Betätigung eines am Ende einer Welle sitzenden Schwenkriegels gedreht werden kann. In einer Normalstellung ist das Betätigungselement durch ein Gesperre gegenüber dem Gehäuse drehgesichert. Bei einer Schließberechtigung lässt sich das Betätigungselement gegenüber dem Gehäuse drehen. Das Betätigungselement ist mit der Welle gekuppelt, so dass bei einer Freigabe des Gesperres der Riegel von einer Sperrstellung in eine Freigabestellung gebracht werden kann.

Die DE 34 24 943 A1 offenbart ein an einem Türblatt befestigbares Schloss, das ein als Drehknopf ausgebildetes Betätigungselement aufweist, das bei Schließberechtigung mit einem Drückerdorn gekoppelt ist, um ein in der Tür befindliches Einsteckschloss zu schließen. Die Schließberechtigung wird durch Einstecken einer Schlüsselkarte in einen Einsteckschacht des Gehäuses des Schlosses festgestellt.

Die DE 203 17 239 U1 offenbart eine Drückergarnitur, bei der ein Drücker mit einer Kupplung mit einem Drückerdorn verbunden ist. In einer gekuppelten Stellung wird der Drückerdorn bei einer Drehbetätigung des Drückers mitgenommen. In einer nicht gekuppelten Stellung erfolgt dies nicht.

Die DE 201 00 424 U1 beschreibt einen Profilzylinder mit einem Knauf.

Aus der EP 2 840 204 B1 ist ein Profilzylinder mit einem Knauf bekannt, in dem eine Sollbruchstelle vorgesehen ist. Bricht die Sollbruchstelle, so kann sich der Knauf axial verlagern, so dass ein Blockierstift in eine Blockierausnehmung eintritt, so dass sich der Knauf nicht mehr drehen lässt.

Die EP 3 670 791 B1 beschreibt einen Doppelschließzylinder mit einer Kupplung, die einen der beiden Zylinderkerne mit einem Schließglied kuppelt, wobei Elemente der Kupplung mit der Spitze eines in den Schlüsselkanal des Zylinderkernes eingesteckten Schlüssels verlagert werden können.

Aus dem Stand der Technik sind darüber hinaus Möbelschlösser bekannt, bei denen ein Betätigungselement eine Leseeinrichtung aufweist, mit der ein elektronischer Schlüssel, beispielsweise ein Transponder, ausgelesen werden kann. Besitzt der elektronische Schlüssel eine Schließberechtigung, so wird das Betätigungselement mit einem Kupplungselement gekoppelt, so dass die Drehbewegung des Betätigungselementes auf den Riegel übertragen werden kann. Ist das Betätigungselement nicht mit dem Kupplungselement gekoppelt, so kann das Betätigungselement frei gedreht werden.

### Zusammenfassung der Erfindung

Der Erfindung liegt die Aufgabe zugrunde, die Schließsicherheit eines eingangs charakterisierten Schlosses zu verbessern.

Gelöst wird die Aufgabe durch die in den unabhängigen Ansprüchen angegebene Erfindung, wobei die Unteransprüche vorteilhafte Weiterbildungen des im Hauptanspruch angegebenen Schlosses sind.

Zunächst und im Wesentlichen wird eine drehhemmende Rastverbindung zwischen dem Abtriebsteil und dem Gehäuse vorgeschlagen. Als Folge dieser drehhemmenden Rastverbindung bleibt das Abtriebsteil und das mit ihm zusammenwirkende Schließelement, beispielsweise der vom Abtriebsteil getragene Riegel in einer Betriebsstellung, in der das Abtriebsteil nicht mit dem Betätigungselement gekuppelt ist, in einer definierten Drehstellung, also entweder in einer Freigabestellung oder in einer Sperrstellung. Im Kupplungszustand, in dem das Betätigungselement mit dem Abtriebsteil drehgekuppelt ist, kann auf das Abtriebsteil ein Drehmoment aufgebracht werden. Mit diesem Drehmoment soll die Rastverbindung zwischen Abtriebsteil und Gehäuse aufgehoben werden, um durch eine weiter folgende Drehung des Abtriebsteils das Schließelement zu verlagern, beispielsweise den Riegel zwischen Sperrstellung und Freigabestellung zu verlagern. Bei einem Ausführungsbeispiel eines erfindungsgemäßen Schlosses ist das Abtriebsteil in einer Ausgangsstellung, die eine Sperrstellung oder eine Freigabestellung des Riegels sein kann, die aber auch eine Zwischenstellung sein kann, mit dem Gehäuse verrastet, so dass der Riegel nicht durch Vibrationen oder durch die Schwerkraft seine Betriebsstellung, also beispielsweise die Sperrstellung oder Freigabestellung, verlassen kann. Das Betätigungselement kann in dieser Betriebsstellung nicht mit dem Abtriebsteil gekuppelt sein, so dass es frei drehbar ist. Wird durch Einstecken eines eine Schließberechtigung aufweisenden Schlüssels oder durch in die Nähe des Betätigungselementes bringen eines eine Schließberechtigung aufweisenden Transponders eine Schließberechtigung erkannt, so kann ein Kupplungsvorsprung in eine Kupplungsausnehmung des Abtriebsteiles treten, um zwischen Betätigungselement und Abtriebsteil eine drehfeste Verbindung herzustellen. Wird daran anschließend auf das Betätigungselement ein Drehmoment aufgebracht, so wird dieses über die Kupplungsverbindung auf das Abttriebsteil übertragen. Dieses Drehmoment und insbesondere eine anfängliche Drehung des Betätigungselementes führen zur Aufhebung der Rastverbindung. Hierzu ist vorgesehen, dass die Rastverbindung ein drehfest mit dem Gehäuse verbundenes erstes Rastelement ausbildet. Es ist ein zweites Rastelement vorgesehen, das vom Abtriebsteil ausgebildet ist. Eines der beiden Rastelemente ist gegenüber dem Gehäuse und gegen die Rückstellkraft eines Federelementes verlagerbar. Das andere Rastelement kann axialfest gegenüber dem Gehäuse sein. Hat beispielsweise eines der Rastelemente einen Rastvorsprung, der in verschiedenen Drehstellungen des Abtriebsteils entsprechenden Raststellungen in eine von mehreren Rastvertiefungen des anderen Rastelementes eingreifen kann, so lässt sich das Abtriebsteil in verschiedenen Drehstellungen verrasten. Es kann vorgesehen sein, dass ein axialbewegliches Rastelement ein Kupplungselement des Abtriebsteils umgibt. Das Rastelement ist ein ringförmiger Körper und das Kupplungselement kann in der oben beschriebenen Weise mit dem Betätigungselement gekoppelt werden. In den Raststellungen kann ein von einem Stift ausgebildetes Rastelement in die Rastvertiefungen eingreifen. Es kann vorgesehen sein, dass der Rastvorsprung von einem freien Ende eines Stiftes ausgebildet ist, der in einer Bohrung des Gehäuses steckt und dessen freies Ende frei in eine Höhlung des Gehäuses eingreift, in der sich das Abtriebsteil befindet. Es kann ferner vorgesehen sein, dass das axialbewegliche Rastelement von einem Federelement beaufschlagt ist. Das Federelement wirkt bevorzugt in einer axialen Richtung bezogen auf die Drehachse des Abtriebsteils und beaufschlagt das Rastelement in die Raststellung.

Eine Verdrehung des Kupplungselementes gegenüber dem Rastelement kann zu einer axialen Verlagerung des Rastelementes führen, die das Heraustreten des Rastvorsprungs aus der Rastvertiefung verursacht. In einem Ausführungsbeispiel der Erfindung ist vorgesehen, dass das Kupplungselement eine Steuerschräge aufweist, die mit einem Steuerelement zusammenwirkt. Das Steuerelement kann ein fest mit dem axialbeweglichen Rastelement verbundenes Steuerelement sein, welches von einem Diagonalstift ausgebildet sein kann. Die Steuerschräge kann von einem V-Schlitz des Kupplungselementes ausgebildet sein. Das Kupplungselement besitzt bevorzugt zwei V-Ausnehmungen, durch die ein Steuerstift hindurchgreift. Die Öffnung des Kupplungselementes, in die bevorzugt ein Ende eines Steuerstiftes eingreift, kann auch herzförmig gestaltet sein. Das mit dem axialbeweglichen Rastelement verbundene Steuerelement wirkt mit der Steuerschräge des Kupplungselementes bevorzugt derart zusammen, dass eine Relativverdrehung des Kupplungselementes gegenüber dem axialbeweglichen Rastelement eine Axialverlagerung des Rastelementes zur Folge hat, bei der die Rastverbindung aufgehoben wird. Das Rastelement besitzt eine Ringform. Der so gebildete Ringkörper besitzt zwei sich diagonal gegenüberliegende Bohrungen, in denen jeweils ein freies Ende eines Steuerstiftes steckt. In einer Weiterbildung der Erfindung ist vorgesehen, dass das Abtriebsteil ein Abtriebselement aufweist. Ferner kann vorgesehen sein, dass das Kupplungselement eine Stirnfläche aufweist, die sich an einer Stützschulter des Abtriebselementes abstützt. Das Abtriebsteil oder Abtriebselement kann einen Gewindeabschnitt aufweisen, der rückwärtig aus der Gehäusehöhlung des Gehäuses herausragt und an dem der Schwenkriegel befestigt ist. Das Kupplungselement kann in einer zu seiner Stirnseite offenen Höhlung des Abtriebselementes stecken. Der Boden dieser Höhlung kann die Stützschulter ausbilden. Es kann ferner vorgesehen sein, dass das Abtriebselement einen Führungsschlitz oder insbesondere zwei sich diagonal gegenüberliegende Führungsschlitze ausbildet, in denen der Steuerstift axialbeweglich einliegt. Während des Lösens der Rastverbindung kann sich das in der zur Stirnseite offenen Höhlung des Abtriebselementes einliegende Kupplungselement relativ gegenüber dem Abtriebselement verdrehen. Das Rastelement kann sich dabei nicht gegenüber dem Abtriebselement verdrehen, weil der drehfest mit dem Rastelement verbundene Steuerstift in den Führungsschlitzen des Abtriebselementes geführt ist. Das Rastelement kann sich bei dieser Drehverlagerung des Kupplungselementes aber in Axialrichtung gegenüber dem Abtriebsteil oder Abtriebselement verlagern. Die Rastvertiefungen sind an einem Schmalrand des ringförmigen Rastelementes angeordnet. Hierzu kann der Schmalrand des Rastelementes einen Freiraum ausbilden, der sich über einen Umfangswinkel von etwa 90° erstreckt. Die beiden Enden des Freiraums können Anschläge ausbilden. In einer sich auf einer Umfangslinie erstreckenden Wandung des Freiraums können sich die Rastvertiefungen befinden, so dass der Raststift, der in den Freiraum bzw. auch die Rastvertiefungen eingreift, gleichzeitig auch einen Drehanschlag ausbildet, mit dem der Drehwinkel, um den sich das Abtriebsteil bzw. die Elemente des Abtriebsteils gedreht werden können, beschränkt ist. In einer Weiterbildung ist ferner vorgesehen, dass das Abtriebsteil oder Abtriebselement eine Ausnehmung aufweist, welche bevorzugt eine Umfangsausnehmung ist, die sich über einen begrenzten Umfangsbereich erstreckt. Durch diese Ausnehmung kann der Raststift und insbesondere ein vom Raststift gebildeter Rastvorsprung hindurchgreifen, so dass die beiden Enden der Ausnehmung ebenfalls Drehanschläge ausbilden. Zur Erzeugung der Federkraft, die die Rastelemente in ihrer Raststellung halten, kann eine Zugfeder vorgesehen sein, die ein erstes Ende aufweist, das am Steuerstift angreift. Die Zugfeder kann sich durch eine zentrale Höhlung des Abtriebsteiles oder Abtriebselementes erstrecken. Das andere Ende der Zugfeder kann an einem Stift befestigt sein, welcher die zentrale Höhlung des Abtriebsteiles oder Abtriebselementes kreuzt. Mit dem Federelement kann somit eine Federkraft zwischen Rastelement und Abtriebsteil aufgebracht werden. Die Erfindung kann an einem Möbelschloss realisiert sein, das ein längliches Gehäuse aufweist, das in eine Öffnung eines Schubfachs oder einer Möbeltür eingesetzt werden kann. Das Möbelschloss kann mit einem Drehknauf betätigt werden. Bei der Betätigung des Möbelschlosses kann ein Schwenkriegel verschwenkt werden, der in einer Fesselungsstellung das Schubfach oder die Möbeltür in einer Geschlossenstellung fesselt. In einer Freigabestellung kann das Schubfach oder die Möbeltür geöffnet werden.

Die Erfindung kann darüber hinaus aber auch an anderen Schlössern, beispielsweise einem Schließzylinder verwirklicht werden. Ein Ausführungsbeispiel der Erfindung ist beispielsweise ein Schließzylinder und insbesondere ein Knaufzylinder. Der Schließzylinder besitzt ein Gehäuse, das beispielsweise ein Standard-Querschnittprofil aufweist. Bei dem Schließzylinder kann es sich um einen Halbzylinder oder um einen Doppelschließzylinder handeln. Es handelt sich insbesondere um einen Knaufzylinder. In einer Kernbohrung des Gehäuses steckt ein das Betätigungselement bildender Aktuator, bei dem es sich um eine Welle handeln kann. Mit dieser Welle kann ein Betätigungsknauf verbunden werden. Die Welle ist mit einer im Gehäuse angeordneten Kupplung verbunden, die mit einem Rastelement zusammenwirken kann. Wird auf die Kupplung ein Drehmoment ausgeübt, beispielsweise indem auf die Welle ein entsprechendes Drehmoment aufgebracht wird, kann einhergehend mit einer ersten Drehung der Welle bzw. einem auf der Welle sitzenden Betätigungsknopf ein Rastelement aus einer Raststellung gebracht werden. Das Rastelement ist bevorzugt drehfest mit dem Kupplungselement verbunden. In der Raststellung ist das Rastelement aber mittels eines Rastvorsprungs, beispielsweise dem freien Ende eines Raststiftes gegen eine Drehung gegenüber dem Gehäuse gefesselt. Die erste Drehung der Welle, die bevorzugt gegen die Rückstellkraft eines Federelementes erfolgt, führt zu einer Verlagerung des Rastelementes insbesondere in Achsrichtung, so dass der Rastvorsprung aus einer Rastöffnung des Rastelementes heraustritt und somit das Rastelement für eine Drehung freigibt. Sobald das Rastelement seine Freigabestellung eingenommen hat, kann das Abtriebselement gedreht werden. Es kann insbesondere vorgesehen sein, dass das Kupplungselement derart mit dem Abtriebselement zusammenwirkt, dass eine Relativbewegung und insbesondere eine Relativdrehung zwischen Kupplungselement und Abtriebselement das Rastelement aus seiner Raststellung in eine Freigabestellung bringt. Dies erfolgt gegen die Rückstellkraft eines Federelementes. Das Federelement kann eine Druckfeder sein, die sich an dem Aktuator, beispielsweise einer in der Gehäusehöhlung steckenden Welle abstützt. Die Welle kann hierzu eine Stirnbohrung aufweisen, in der die Druckfeder steckt, die ein Übertragungsglied beaufschlagen kann, welches eine Öffnung aufweist, die insbesondere eine Querbohrung ist, in der ein Steuerstift steckt, der von der Feder in einem Scheitelbereich zweier Steuerschrägen liegt, die V-förmlich zueinander stehen. Die beiden Steuerschrägen werden vom Kupplungselement ausgebildet, welches drehfest mit dem Aktuator verbunden ist. Das Kupplungselement kann auch materialeinheitlich mit dem Aktuator verbunden sein. Der das Kupplungselement kreuzende Steuerstift kann in einen Führungsschlitz des Abtriebselementes eingreifen. Es ist insbesondere vorgesehen, dass die beiden Enden des Steuerstiftes jeweils in Bohrungen des Rastelementes eingreifen und in eine Öffnung, beispielsweise einen Führungsschlitz des Abtriebselementes eingreifen. Der Raststift kann in einer im Profilabschnitt des Gehäuses des Schließzylinders angeordneten Bohrung stecken. Ein Rastvorsprung des Raststiftes kann aus dieser Bohrung herausragen und mit den auf einer Kreisbogenlinie angeordneten Rastvertiefungen des Rastelementes zusammenwirken. Das Abtriebselement kann seine Drehung auf die Drehung eines Schließgliedes übertragen, mit dem beispielsweise ein Einsteckschloss betätigt werden kann. Es kann eine optionale Kupplung vorgesehen sein, mit der das Abtriebselement mit dem Schließglied in eine drehfeste Verbindung gebracht werden kann. Dies ist insbesondere vorgesehen, wenn der Schließzylinder ein Doppelschließzylinder ist, bei dem in einer Gehäusehälfte ein Zylinderkern eingesteckt ist, der mit einem Schlüssel gedreht werden kann und der mit Zuhaltungsstiften in einer Sperrstellung gehalten wird. Besitzt der Schlüssel eine schließberechtigte mechanische Kodierung, werden die Zuhaltungsstifte derart einsortiert, dass der Zylinderkern gedreht werden kann. Hierzu wird der Zylinderkern mit dem Schließglied mit Hilfe der Kupplung gekuppelt. Das Abtriebselement kann dann nicht mit dem Schließglied gekuppelt sein. Es kann aber auch vorgesehen sein, dass das Abtriebselement permanent mit dem Schließglied drehgekoppelt ist und mit dem Schlüssel die Rastverbindung zwischen dem Rastelement bzw. dem Abtriebselement und dem Gehäuse aufgehoben wird. Das Schließglied kann auch durch Drehen eines Knaufs gedreht werden wenn durch Aufbringen eines Drehmomentes die Rastverbindung aufgehoben wird. Aufgrund einer bevorzugt permanenten Drehverbindung des Abtriebselementes wird die Drehbewegung des Knaufs auf das Schließglied übertragen. Andererseits kann das Abtriebselement mit dem Schließglied aber auch über die Kupplung gekuppelt werden, wenn die Betätigung des Schließzylinders über den Betätigungsknopf erfolgen soll, der mit dem Aktuator zusammenwirkt. Hierzu ist es von Vorteil, wenn sich einhergehend mit der Verlagerung des Rastelementes von der Raststellung in die Freigabestellung ein Übertragungsglied verlagert, welches mit der Kupplung derart zusammenwirkt, dass eine Axialverlagerung des Übertragungsgliedes zu einer Kupplung des Schließgliedes mit dem Abtriebselement führt. Hierzu kann ein von einer Feder beaufschlagter Mitnehmer axial in Richtung auf das Schließglied verlagert werden, so dass der Mitnehmer, der mit Mitnahmeflanken des Abtriebselementes zusammenwirkt, drehfest mit dem Schließglied gekuppelt werden kann.

Die Erfindung betrifft einen Schließzylinder mit einem Zylinderkern, der beim Einstecken eines Schlüssels in einen Schlüsselkanal des Zylinderkerns mit einem Schließglied in eine eine Drehübertragung vom Schlüssel auf das Schließglied übertragenden Kupplungsstellung gebracht werden kann. Mit dem zuvor beschriebenen ringförmigen Rastelement kann ein permanent mit dem Schließglied drehgekoppeltes Abtriebselement in einer gegenüber dem Gehäuse drehfesten Raststellung gehalten werden. Durch die Drehkopplung des Abtriebselementes an das Schließglied ist auch das Schließglied gegenüber dem Gehäuse solange drehfest, bis die Rastelemente aus ihrer Raststellung gebracht werden. Dies kann gemäß einer eigenständigen Lösung der Aufgabe, einen Schließzylinder gebrauchsvorteilhaft weiterzubilden, dadurch erfolgen, dass die Schlüsselspitze des in den Schlüsselkanal eingesteckten Schlüssels ein Übertragungsglied derart verlagert, dass die Rastverbindung zwischen den beiden Rastelementen aufgehoben wird. Mit dieser Maßnahme wird die Sicherheit eines Schließzylinders verbessert, da das Schließglied eine zusätzliche Drehhemmung erhält, die insbesondere türinnenseitig wirkt, da die Rastelemente auf der dem von einem Schlüssel betätigten Zylinderkern gegenüberliegenden Seite des Schließzylinders angeordnet sind.

### Kurze Beschreibung der Zeichnungen

Ausführungsbeispiele der Erfindung werden nachfolgend anhand beigefügter Zeichnungen erläutert. Es zeigen:
- Fig. 1: in einer perspektivischen Darstellung als erstes Ausführungsbeispiel ein Möbelschloss mit einem Betätigungselement 1, einem Gehäuse 9 und einem Riegel 14;
- Fig. 2: eine Draufsicht auf das in Fig. 1 dargestellte Schloss;
- Fig. 3: die Ansicht gemäß Pfeil III in Fig. 1;
- Fig. 4: einen Schnitt gemäß der Linie IV - IV in Fig. 2;
- Fig. 5: die Ansicht gemäß Pfeil V in Fig. 1;
- Fig. 6: eine Explosionsdarstellung der Elemente des Schlosses und insbesondere der Elemente eines Abtriebsteiles 3, 4, 7 zur Über- tragung einer Drehung des Betätigungselementes 1 auf den Riegel 14;
- Fig. 7: in einer stark vergrößerten Darstellung ein Rastelement 4 des Abtriebsteiles;
- Fig. 8: in einer stark vergrößerten Darstellung ein Abtriebselement 7 des Abtriebsteiles;
- Fig. 9: vergrößert den in der Fig. 4 dargestellten Schnitt in einer Raststellung, in der ein Rastvorsprung 11' eines Raststiftes 11 in einer Rastausnehmung 16 eines Rastelementes 4 einliegt;
- Fig. 10: eine Darstellung gemäß Fig. 9, jedoch nach einer Relativverdrehung des Kupplungselementes 3 gegenüber dem Gehäuse 9, wobei ein Steuerstift 9 aufgrund eines auf das Kupplungselement 3 aufgebrachten Drehmomentes entlang einer Steuerschräge 19' entlang geglitten ist, um so das Rastelement 4 in Achsrichtung bezogen auf die Drehachse des Kupplungselementes 3 axial zu verlagern, so dass der Rastvorsprung 11' seine Raststellung verlassen hat;
- Fig. 11: den Schnitt gemäß der Linie XI -XI in Fig. 9;
- Fig. 12: den Schnitt gemäß der Linie XII - XII in Fig. 9;
- Fig. 13: eine teilweise aufgebrochene Darstellung gemäß Fig. 2 in einer Raststellung, in der der Rastvorsprung 11 in einer Rastvertiefung 16 einliegt;
- Fig. 14: den Betriebszustand gemäß Fig. 13 in einer perspektivischen Darstellung des Abtriebsteiles bestehend aus Abtriebselement 7, Kupplungselement 3 und Rastelement 4;
- Fig. 15: eine Darstellung gemäß Fig. 13 nach Aufhebung der Rastverbindung und axialer Verlagerung des Rastelementes 4 sowie eine Relativverdrehung vom Abtriebselement 7 gegenüber dem Gehäuse 9;
- Fig. 16: eine Folgedarstellung, in der das Rastelement 11' in eine benachbarte Rastvertiefung 16 eingetreten ist;
- Fig. 17: in einer perspektivischen Darstellung als zweites Ausführungsbeispiel einen Schließzylinder;
- Fig. 18: den Schließzylinder gemäß Fig. 17 in einer Draufsicht;
- Fig. 19: den Schnitt gemäß der Linie XIX - XIX in Fig. 18, wobei ein Rastelement 4 von einem Raststift 11 in einer drehfesten Verbindung zum Gehäuse 9 gehalten wird;
- Fig. 20: den Schnitt gemäß der Linie XX - XX in Fig. 19;
- Fig. 21: in einem Halbschnitt eine rechte Hälfte des in der Figur 19 dargestellten Schließzylinders;
- Fig. 22: den Schnitt gemäß der Linie XXII - XXII in Fig. 19;
- Fig. 23: eine Darstellung gemäß Fig. 19, jedoch nur die rechte Hälfte und in der Freigabestellung des Rastelementes 4;
- Fig. 24: eine Explosionsdarstellung der Elemente des Schließzylinders;
- Fig. 25: im zusammengebauten Zustand den sich in der rechten Hälfte des Schließzylinders befindlichen Kern;
- Fig. 26: der in der Figur 25 dargestellte Kern im Halbschnitt in der Raststellung;
- Fig. 27: in einer perspektivischen Darstellung den Aktuator 2 mit dem Kupplungselement 3 und dem in den V-Schlitz 19 eingreifenden Steuerstift 5 und
- Fig. 28: eine Draufsicht auf das in der Fig. 27 dargestellte Bauteil.

### Beschreibung der Ausführungsformen

Das in den Figuren 1 bis 16 dargestellte Schloss besteht im Wesentlichen aus einem Gehäuse 9, welches auf seiner Umfangsfläche ein Gewinde aufweist, auf das eine Befestigungsmutter aufgedreht werden kann. Die Frontseite des Gehäuses 9 besitzt einen Randüberstand. Der Gewindeabschnitt des Gehäuses 9 kann in eine Bohrung einer Schranktür oder dergleichen eingesetzt werden und durch rückwärtiges Aufschrauben der Mutter an der Schranktür befestigt sein.

Das Gehäuse 9 besitzt eine Gehäusehöhlung 22, in der ein Aktuator 2 steckt. Der Aktuator 2 besitzt eine mechanische Kupplung mit einem Kupplungsvorsprung 26, der in eine Kupplungsausnehmung 25 eines Kupplungselementes 3 eingreifen kann. Ein Betätigungselement 1 bildet einen Drehknauf, mit dem das Schloss betätigt werden kann. In einem Gehäuse des Betätigungselementes 1 kann sich eine elektronische Schaltung befinden, die mit einer Leseeinrichtung zusammenwirkt, um eine Kennung eines Transponders auszulesen. Besitzt der Transponder Schließberechtigung, so wird der drehfest mit dem Betätigungselement 1 verbundene Aktuator 2 mit dem Kupplungselement 3 verbunden, indem der Kupplungsvorsprung 26 in eine Kupplungsausnehmung 25 eingreift. Besitzt der Transponder keine Schließberechtigung oder befindet sich das Schloss in einem Normalzustand, so greift der Kupplungsvorsprung 26 nicht in die Kupplungsausnehmung 25 ein, so dass das Betätigungselement 1 und der damit drehfest verbundene Aktuator 2 frei gegenüber dem Gehäuse 9 gedreht werden kann.

In der Höhlung 22 des Gehäuses 9 steckt darüber hinaus ein Abtriebsteil 3, 4, 7, welches von dem Kupplungselement 3, einem Rastelement 4 und einem Abtriebselement 7 ausgebildet ist. Zum Kupplungsteil können darüber hinaus weitere Elemente gehören, wie beispielsweise ein Steuerstift 5, eine Zugfeder 6 oder ein Stift 23.

Das Abtriebselement 7 besitzt einen Gewindeabschnitt 28, auf den Muttern 29 aufgedreht werden können. Mit den Muttern 29 kann ein Schwenkriegel 14 am freien Ende des Abtriebselementes 7 befestigt werden. Der Riegel kann drehfest mit dem Abtriebselement 7 verbunden sein.

Das Abtriebselement 7 besitzt eine zentrale Höhlung und einen auf der vom Gewinde 28 weg weisenden Seite offenen Hohlraum, der mit seinem Boden eine Stützschulter 20 ausbildet. Die den Hohlraum umgebende Wand des Abtriebselementes 7 besitzt eine in Umfangsrichtung offene Ausnehmung 24 mit Schmalseiten 24', die Anschläge ausbilden.

Die Wandung des Hohlraums des Abtriebselementes 7 bildet darüber hinaus zwei sich diametral gegenüberliegende Führungsschlitze 18 aus, in denen der Steuerstift 5 sich in Achsrichtung bezogen auf die Drehachse des Betätigungselementes 1 verlagern kann.

Auf der Stützschulter 20 kann sich eine Stirnfläche 21 des Kupplungselementes 3 abstützen, das einen Abschnitt aufweist, der in die Höhlung des Abtriebselementes 7 hineingreift. Das Kupplungselement 3 besitzt auf seiner der Stirnfläche 21 abgewandten Seite die Kupplungsausnehmungen 25 zum Eintritt des Kupplungsvorsprungs 26.

Das Kupplungselement besitzt ebenso wie das Abtriebselement 7 eine zentrale Höhlung. Die zentrale Höhlung ist von einer Wand umgeben, die zu einem in der Höhlung des Abtriebselementes 7 eingreifenden Abschnitt des Kupplungselementes 3 gehört. Dort befindet sich ein V-Schlitz, der mit schräg verlaufenden Randkanten Steuerschrägen 19' ausbildet.

Der die Höhlung des Abtriebselementes 7 umgebende Rand ist von einem Rastelement 4 umgeben, welches eine Ringform aufweist und zwei sich diametral gegenüberliegende Bohrungen 27 aufweist, in denen die beiden Enden des Steuerstiftes 5 gefesselt sind. Der Steuerstift 5 durchgreift den V-Schlitz 19 und liegt in den Führungsschlitzen 18 des Abtriebselementes 7 ein.

In einer Bohrung 30 des Gehäuses 9 steckt ein Raststift 11. Der Raststift 11 besitzt ein freies Ende, welches einen in die Gehäusehöhlung 22 hineinragenden Rastvorsprung 11' ausbildet. Der Rastvorsprung 11' durchgreift die Ausnehmung 24 des Abtriebselementes 7, so dass sich das Abtriebselement 7 nur um einen begrenzten Drehwinkel drehen kann, der durch den Winkelabstand der beiden Anschläge 24' begrenzt ist.

Der Rastvorsprung 11' greift ferner in einen Freiraum 31 des Rastelementes 4 ein, der sich über einen Umfangswinkel erstreckt und der zur einen Stirnseite des Rastelementes 4 hin offen ist. Die beiden voneinander weg weisenden winkelversetzt liegenden Enden des Freiraums 31 bilden Anschläge 32 zur Drehbegrenzung des Rastelementes 4.

Die sich in Umfangsrichtung erstreckende Randkante des Freiraums 31 besitzt mehrere, winkelversetzt zueinander liegende Rastvertiefungen 16. Die Rastvertiefungen 16 dienen dem Eintritt des Rastvorsprungs 11', um das Rastelement 4 in Drehrichtung an das Gehäuse 9 zu koppeln. Durch eine axiale Verlagerung des Rastelementes 4 kann diese Drehkopplung zwischen Rastvorsprung 11' und Rastelement 4 aufgehoben werden, so dass sich das Rastelement 4 gegenüber dem Gehäuse 9 verdrehen lässt. Es ist insbesondere vorgesehen, dass sich das Rastelement 4 um mindestens 90° gegenüber dem Gehäuse 9 verdrehen kann und in zumindest zwei Zwischenstellungen verrasten kann. Dieser Winkel kann aber auch kleiner sein, beispielsweise 30° betragen.

Die Raststellung wird vermittels eines Federelementes, das beim Ausführungsbeispiel von einer Zugfeder 6 ausgebildet ist, aufrechterhalten. Hierzu greift ein freies Ende der Zugfeder 6 am Steuerstift 5 an. Die sich durch die zentrale Höhlung des Kupplungselementes 3 und die zentrale Höhlung des Abtriebselementes 7 erstreckende Zugfeder 6 ist mit ihrem anderen Ende an dem Stift 23 befestigt, der fest mit dem Abtriebselement 7 verbunden ist.

Die Funktionsweise des Schlosses ist die folgende:
In einer Normalstellung greift der Kupplungsvorsprung 26 nicht in die Kupplungsausnehmung 25 ein, so dass das Betätigungselement 1 und der damit fest verbundene Aktuator 2 gegenüber dem Gehäuse 9 frei gedreht werden kann.

Der Raststift 11 greift mit seinem Rastvorsprung 11' in eine der Rastvertiefungen 16 des Rastelementes 4 ein, so dass das Rastelement 4 nicht gegenüber dem Gehäuse 9 verdreht werden kann. Der Steuerstift 5, der dem Rastelement 4 drehfest zugeordnet ist, liegt zudem im Führungsschlitz 18 des Abtriebselementes 7 ein, so dass sich das gesamte, insbesondere aus dem Kupplungselement 3, dem Abtriebselement 7 und dem Rastelement 4 gebildete Abtriebsteil nicht drehen kann. Der drehfest am Abtriebselement 7 befestigte Riegel 14 ist somit in einer drehfesten Stellung gegenüber dem Gehäuse 9 gehalten.

Wird zur Betätigung des Betätigungselementes 1 ein eine Schließberechtigung besitzendes Schlüsselelement verwendet, welches je nach Ausgestaltung des Betätigungselementes 1 ein mechanischer oder ein elektronischer Schlüssel wie beispielsweise ein Transponder sein kann, so wird der Kupplungsvorsprung 26 in die Kupplungsausnehmung 25 gebracht, so dass mit dem Betätigungselement 1 auf das Kupplungselement 3 ein Drehmoment aufgebracht werden kann. Die schräg verlaufende Steuerschräge 19' des V-Schlitzes 19 stützt sich jetzt am Steuerstift 5 ab, so dass die in Umfangsrichtung wirkende Kraft auf den Steuerstift 5 eine Axialkomponente erzeugt, die das Rastelement 4 gegenüber dem Kupplungselement 3 verlagert, so dass der Rastvorsprung 11' aus der Rastvertiefung 16 heraustritt. Sobald der Rastvorsprung 11' aus der Rastvertiefung 16 herausgetreten ist, fehlt die axiale Fesselung des Rastelementes 4 an das Gehäuse, so dass sich das Rastelement 4 in Umfangsrichtung verdrehen kann, bis der Rastvorsprung 11' in die in Umfangsrichtung folgende Rastvertiefung 16 eintreten kann. Einhergehend damit werden wegen der drehfesten Kopplung des Rastelementes 4 an das Abtriebselement 7 auch das Abtriebselement 7 und der damit verbundene Riegel 14 weiter verschwenkt. Wird das Betätigungselement kontinuierlich gedreht, so kann das Abtriebselement 7 und damit der Riegel 14 von einer Anschlagstellung bis in die Anschlagstellung gedreht werden. Dieser Drehvorgang wird nicht unterbrochen, sobald die nächste mögliche Rastposition erreicht wird. Erst wenn der Drehvorgang beendet wird, also kein Drehmoment mehr auf das Betätigungselement 1 aufgebracht wird, und sich die Kupplung zwischen den Aktuator 2 und dem Kupplungselement 3 löst, greift die Rastfunktion.

Ein weiteres Aufbringen eines Drehmomentes auf das Betätigungselement führt zu einer erneutes Axialverlagerung des Rastelementes 4 und zum Austritt des Rastvorsprunges 11' aus der Rastvertiefung 16, so dass sich das Rastelement 4 zusammen mit dem Abtriebselement 7 und dem damit verbundenen Riegel 14 weiter drehen kann.

In dieser Abfolge kann der Riegel 14 zwischen einer Sperrstellung und einer Verriegelungsstellung verlagert werden.

Der Riegel 14 ist im Ausführungsbeispiel ein Drehriegel, der um eine Drehachse gedreht werden kann, wobei die Drehachse die Drehachse des Betätigungselementes ist.

Das in den Figuren 17-28 dargestellte Ausführungsbeispiel ist ein Schließzylinder. Das Ausführungsbeispiel stellt einen Doppelschließzylinder dar, der zwei Zylinderhälften besitzt. In der in der Figur 19 links dargestellten Hälfte kann ein Zylinderkern 44 stecken, der von einem Schlüssel gedreht werden kann, wozu der Zylinderkern 44 in bekannter Weise einen Schlüsselkanal 42 aufweist, in den der Schlüssel eingesteckt werden kann, um in den Zeichnungen nicht dargestellte, in zylinderseitigen und gehäuseseitigen Zuhaltungsbohrungen steckende Zuhaltungsstifte derart einzusortieren, dass der Zylinderkern 44 gedreht werden kann. Die Schlüsselspitze kann dabei ein Übertragungslied 41 verlagern, so dass ein Mitnehmer 40 den Zylinderkern 44 mit einem Schließglied 14 koppelt, so dass eine Drehung des Schlüssels zu einer Drehung des Schließgliedes 14 führt. Wird der Schlüssel wieder aus dem Zylinderkern 44 herausgezogen, so bewirkt ein Federelement 39 eine Axialverlagerung des Mitnehmers 40 in eine Stellung, in der der Zylinderkern 44 nicht mit dem Schließglied 14 drehgekoppelt ist. Der Schließzylinder kann in eine Tür eingesetzt werden, in der sich ein Einsteckschloss befindet, das durch die Drehung des Schließgliedes 14 betätigt wird.

In der in der Figur 19 rechts dargestellten Hälfte des Schließzylinders ist eine Vorrichtung angeordnet, wie sie im Wesentlichen oben bereits beschrieben worden ist. Die Drehbewegung eines nicht dargestellten Drehknaufs, der auf einem Fortsatz 43 eines Aktuators 2 steckt, wird auf den Aktuator 2 übertragen. Der Aktuator 2 bildet ein Betätigungselement 1 und ist in einem Normalzustand drehgehemmt mit dem Gehäuse 9 verbunden, um ein Abtriebselement 7 zu verdrehen, wenn zuvor eine Rastverbindung zwischen einem Kupplungselement 3 bzw. dem Abtriebselement 7 und dem Gehäuse 9 aufgehoben ist. Im Zuge des Aufhebens der Rastverbindung wird ein Übertragungsglied 33 in einer axialen Richtung verlagert. Das Schließglied 14 ist mit dem Mitnehmer 37 drehfest mit dem Abtriebselement 7 verbunden, so dass eine auf das Abtriebselement 7 übertragene Drehbewegung auf das Schließglied 14 übertragen wird.

Bei einem nicht dargestellten Ausführungsbeispiel handelt es sich um einen Halbzylinder, bei dem die in der Figur 19 links dargestellte Hälfte des Schließzylinders fehlt. Der Halbzylinder ist nur durch einen Knauf betätigbar.

In einer von einer Bohrung ausgebildeten Gehäusehöhlung 22 des Gehäuses 9 steckt der Aktuator 2, der um eine Drehachse gedreht werden kann, wobei diese Drehachse der Drehachse des Zylinderkerns 44 und des Schließgliedes 14 entspricht. Der Aktuator 2 wird mit einem C-Ring axial in der Gehäusehöhlung 22 gefesselt.

Von einer in die Gehäusehöhlung 22 hineinragenden Stirnseite des Aktuators 2 ragt ein rohrförmiger Fortsatz ab, der ein Kupplungselement 3 ausbildet. Es wird eine Bohrung 45 ausgebildet, in der das axial verschiebliche Übertragungsglied 33 steckt. Das Übertragungsglied 33 wird von einer sich an dem Boden der Bohrung 45 abstützenden Druckfeder 6 in Axialrichtung beaufschlagt.

Die Wand des Kupplungselementes 3 besitzt zwei sich gegenüberliegende herzförmige Öffnungen 19, die zwei V-förmig zueinander stehende Steuerschrägen 19' ausbilden. Das Übertragungsglied 33 besitzt eine sich in Radialrichtung erstreckende Öffnung 34, in der ein Steuerstift 5 steckt. Die beiden Enden des Steuerstiftes 5 greifen durch die Öffnungen 19 hindurch. Das Federelement 6 beaufschlagt das Übertragungsglied 33 derart, dass der Steuerstift 5 im Scheitelbereich der beiden Steuerschrägen 19' liegt.

Das Kupplungselement 3 steckt in einem ringförmigen Rastelement 4, welches radiale, sich gegenüberliegende Bohrungen 27 aufweist, in die äußere Enden des Steuerstiftes 5 hineinragen, so dass das Rastelement 4 drehfest an das Übertragungsglied 33 gekoppelt ist. Das Rastelement 4 kann sich aber geringfügig gegenüber dem Kupplungselement 3 verlagern, wenn die Enden der Steuerstifte 5 sich entlang der Steuerschräge 19' weg vom Scheitel der Steuerschrägen 19' verlagern.

In einer Bohrung 30 des Gehäuses 9 steckt ein Raststift 11 ein, der mit einem freien Ende einen Rastvorsprung 11' ausbildet. Der Rastvorsprung 11' greift in eine von mehreren Rastvertiefungen 16 des Rastelementes 4 ein. Das Rastelement 4 ist ein ringförmiger Körper, der eine im Wesentlichen glattwandige Stirnseite ausbildet, die einer das Kupplungselement 3 umgebenden Stirnfläche des Aktuators 2 gegenüberliegt. Eine davon weg weisende Stirnseite des Rastelementes 4 besitzt über den gesamten Umfang eine Vielzahl von Rastvertiefungen 16, in die der Rastvorsprung 11' eingreifen kann, um das Rastelement 4 drehfest mit dem Gehäuse 9 zu verrasten. Das Federelement 6 beaufschlagt das Rastelement 4 in seinen Raststellungen.

In einem ringförmigen Raum zwischen der Umfangswand des Kupplungselementes 3 und der Innenwand des Rastelementes 4 steckt ein zylinderförmiger Abschnitt des Übertragungselementes 7. Der zylinderförmige Abschnitt des Übertragungselementes 7 besitzt einen diametralen Führungsschlitz 18, in dem der Steuerstift 5 liegt, so dass das Rastelement 4 drehfest mit dem Abtriebselement 7 verbunden ist. Auf der dem Führungsschlitz 18 gegenüberliegenden Seite bildet das Abtriebselement 7 mehrere Mitnahmeflanken 36 aus, die mit dem Mitnehmer 37 zusammenwirken können, wenn letzterer durch eine Axialverlagerung in den Zwischenraum zwischen den Mitnahmeflanken 36 gebracht worden ist.

Die Funktionsweise des Schließzylinders ist die folgende:
In einer Normalstellung, die die Figuren 19 bis 21 und 25 und 26 darstellen, wird auf den Aktuator 2 kein Drehmoment ausgeübt. Das Federelement 6 beaufschlagt das Übertragungsglied 33 in Richtung auf das Schließglied 14. Der Mitnehmer 37, der zwischen den Mitnahmeflanken 36 des Abtriebselementes 7 liegt, ist drehfest mit dem Schließglied 14 gekoppelt, so dass sich das Schließglied 14 nur drehen lässt, wenn zuvor die Rastelemente 4, 11 in eine Freigabestellung gebracht worden sind. Das Abtriebselement 7 ist somit permanent drehfest mit dem Schließglied 14 verbunden.

In dieser Betriebsstellung wird das Rastelement 4 über den Steuerstift 5 in Richtung auf das Schließglied 14 derart beaufschlagt, dass der Rastvorsprung 11' in eine der vielen Rastvertiefungen 16 des Rastelementes 4 eingreift. In diesen Raststellungen ist das Rastelement 4, das Übertragungsglied 33 und das Abtriebselement 7 drehfest mit dem Gehäuse 9 verbunden. Auch der Aktuator 2 ist in dieser Position drehfest an das Gehäuse 9 gefesselt.

Wird auf den Aktuator 2 ein Drehmoment ausgeübt, so kann der Raststift 5 an einer der beiden Steuerschrägen 19' entlanggleiten. Dies ist mit einer axialen Verlagerung des Steuerstiftes 5 und einhergehend damit mit einer axialen Verlagerung des Rastelementes 4 verbunden, so dass sich der Rastvorsprung 11' aus der Rastvertiefung 16 löst. Einhergehend damit lassen sich das Rastelement 4 und die mit dem Rastelement 4 drehfest gekoppelten weiteren Elemente, insbesondere das Abtriebselement 7, das Übertragungsglied 33 und der Aktuator 2 weiter drehen.

Um den Schließzylinder mit einem in den Schlüsselkanal 42 eingesteckten Schlüssel zu betätigen, müssen die Rastelemente 4, 11 zuvor aus dem Rasteingriff gebracht werden. Hierzu ist ein Übertragungsglied 41 vorgesehen, das sich mit einer Druckfeder 39 am Mitnehmer 40 abstützt. Das Übertragungsglied 41 stützt sich am Fortsatz 35 des Übertragungsgliedes 33 ab. Mit einer Druckfeder 38 wird der Mitnehmer 40 gegen den Mitnehmer 37 kraftbeaufschlagt, so dass bei nicht in den Schlüsselkanal 42 eingestecktem Schlüssel der Mitnehmer 40 keine drehfeste Verbindung zwischen dem Zylinderkern 44 und dem Schließglied 14 bewirkt. Bei nicht eingestecktem Schlüssel ist somit das Schließglied 14 über die Rastelemente 4, 11 drehfest mit dem Gehäuse 9 verbunden.

Wird der Schlüssel in den Schlüsselkanal 42 eingesteckt, so wird diese drehfeste Verbindung zwischen Schließglied 14 und dem Gehäuse 9 aufgehoben, indem das Rastelement 4 in Achsrichtung verlagert wird, so dass der Rastvorsprung 11' die Rastvertiefung 16 verlässt. Beim Einschub des Schlüssels beaufschlagt die Schlüsselspitze das Übertragungsglied 41 und verlagert es in Achsrichtung. Dies hat zur Folge, dass das Übertragungsglied 41 gegen die Stirnfläche des Fortsatzes 35 des Übertragungsgliedes 33 wirkt und letzteres in Achsrichtung verlagert wird. Einhergehend damit wird auch das Rastelement 4 in Achsrichtung derart verlagert, dass der Rastvorsprung 11' aus der Ratsvertiefung 16 heraustritt und somit die Drehhemmung des Schließgliedes 14 aufgehoben wird. Im Zuge dieser Axialverlagerung des Schlüssels kuppelt der Mitnehmer 40 den Zylinderkern 44 drehfest an das Schließglied 14, so dass das Schließglied 14 durch Drehen des Schlüssels gedreht werden kann.

Wird der Schlüssel im Anschluss daran wieder aus dem Schlüsselkanal 42 des Zylinderkerns 44 herausgezogen, verlagert sich das Übertragungsglied 41 durch die Kraft der sich entspannenden Druckfeder 39 und verlagert sich der Mitnehmer 40 durch die sich entspannende Druckfeder 38 zurück in die in der Figur 32 dargestellte Betriebsstellung, in der der Mitnehmer 40 nicht mit dem Schließglied 14 drehgekoppelt ist. Die bei der axialen Verlagerung des Übertragungsgliedes 33 gespannte Druckfeder 6 entspannt sich, so dass auch das Rastelement 4 zurück in die Raststellung gebracht wird.

Die vorstehenden Ausführungen dienen der Erläuterung der von der Anmeldung insgesamt erfassten Erfindungen, die den Stand der Technik zumindest durch die folgenden Merkmalskombinationen jeweils auch eigenständig weiterbilden, wobei zwei, mehrere oder alle dieser Merkmalskombinationen auch kombiniert sein können, nämlich:

Ein Schloss, das dadurch gekennzeichnet ist, dass das Abtriebsteil 3, 4, 7 in einer Raststellung mit Rastelementen 4, 11 drehfest an das Gehäuse 9 gefesselt ist, wobei die Rastelemente 4, 11 durch Aufbringen eines Drehmomentes auf das Betätigungselement 1, 2 in eine Freigabestellung bringbar sind, in der die Drehung des Betätigungselementes 1, 2 auf das Schließelement 14 übertragbar ist.

Ein Schloss, das dadurch gekennzeichnet ist, dass die Rastelemente 4, 11 ein fest mit dem Gehäuse 9 verbundenes erstes Rastelement 11 und ein vom Abtriebsteil 3, 4, 7 ausgebildetes zweites Rastelement 4 ausbilden, wobei eines der beiden Rastelemente 4 axial gegenüber dem Gehäuse 9 gegen die Rückstellkraft eines Federelementes 6 verlagerbar ist und das andere Rastelement 11 axialfest gegenüber dem Gehäuse 9 ist.

Ein Schloss, das dadurch gekennzeichnet ist, dass eines der Rastelemente 11 einen Rastvorsprung 11' ausbildet, der in verschiedenen Drehstellungen des Abtriebsteils 3, 4, 7 entsprechenden Raststellungen in eine von mehreren Rastvertiefungen 16 des anderen Rastelementes 4 eingreift.

Ein Schloss, das dadurch gekennzeichnet ist, dass das axial bewegliche Rastelement 4 ein Kupplungselement 3 des Abtriebsteils 3, 4, 7 umgebender ringförmiger Körper ist, der an seiner Randkante die Rastvertiefungen 16 aufweist, in die in der Raststellung das von einem Stift ausgebildete Rastelement 11 eingreift.

Ein Schloss, das dadurch gekennzeichnet ist, dass das axial bewegliche Rastelement 4 von einem Federelement 6 in die Raststellung beaufschlagt ist, wobei das Federelement 6 eine Zugfeder 6 ist, die an einem Abtriebselement 7 des Abtriebsteils 3, 4, 7 angreift oder eine sich am Kupplungselement (3) abstützende Druckfeder ist.

Ein Schloss, das dadurch gekennzeichnet ist, dass ein fest mit dem axial beweglichen Rastelement 4 verbundenes Steuerelement 5 mit einer Steuerschräge 19' des Kupplungselementes 3 derart zusammenwirkt, dass eine Relativverdrehung des Kupplungselementes 3 gegenüber dem axial beweglichen Rastelement 4 die Axialverlagerung des Rastelementes 4 zur Folge hat.

Ein Schloss, das dadurch gekennzeichnet ist, dass ein sich durch eine Höhlung 17 des ringförmigen Rastelementes 4 erstreckender Steuerstift 5 in einem Führungsschlitz 18 des Abtriebselementes 7 axial verschieblich einliegt und einen V-Schlitz 19 des Kupplungselementes 3 kreuzt.

Ein Schloss, das dadurch gekennzeichnet ist, dass ein in einer Wandung des Gehäuses 9 steckender Raststift 11 den in die Gehäusehöhlung 22 des Gehäuses 9 eingreifenden Rastvorsprung ausbildet, der in der Raststellung in eine von mehreren vom in der Gehäusehöhlung 22 angeordneten, axialbeweglichen Rastelement 4 in Umfangsrichtung nebeneinanderliegende Rastvertiefungen 16 eingreift.

Ein Schloss, das dadurch gekennzeichnet ist, dass sich das Kupplungselement 3 mit einer Stirnfläche 21 an einer Stützschulter 20 des Abtriebselements 7 abstützt und/oder dass das Schließelement 14 ein einem dem Führungsschlitz 18 gegenüberliegenden Ende des Abtriebselements 7 angeordneter Schwenkriegel ist.

Ein Schloss, das dadurch gekennzeichnet ist, dass die Kupplung ein axial bewegliches Rastelement 4 aufweist, das ein Steuerelement 5 aufweist, das mit einer Steuerschräge 19' eines Kupplungselementes 3 derart zusammenwirkt, dass eine Relativverdrehung des Kupplungselementes 3 gegenüber dem Rastelement 4 eine Axialverlagerung des Rastelementes 4 zur Folge hat.

Ein Schloss, das dadurch gekennzeichnet ist, dass das Schließelement 14 ein Schließglied eines Schließzylinders ist und das Kupplungselement 3, das Rastelement 4 und das Abtriebselement 7 in einer Gehäusehöhlung 22 eines Profilschließzylindergehäuses 9 angeordnet sind, wobei das Abtriebselement 7 mit dem Schließglied 14 durch eine Verlagerung eines Übertragungsgliedes (33) beim Verlagern des Rastelementes 4 von der Raststellung in die Freigabestellung gekuppelt wird.

Ein Schloss, das dadurch gekennzeichnet ist, dass bei nicht in den Schlüsselkanal 42 eingestecktem Schlüssel das drehbare Element 7 in einer Raststellung mit Rastelementen 4, 11 drehfest an das Gehäuse gefesselt ist, wobei die Rastelemente 4, 11 durch eine beim Einstecken des Schlüssels in den Schlüsselkanal 42 bewirkte Verlagerung eines Übertragungsgliedes 33, 41 in eine Freigabestellung bringbar sind, in der die Drehung des Schlüssels auf das Schließglied 14 übertragbar ist.

Einen Schließzylinder, der dadurch gekennzeichnet ist, dass eines der Rastelemente 4, das drehfest an das Übertragungsglied 3 gekuppelt ist und mindestens eine Rastvertiefung 16 ausbildet, in die ein am Gehäuse 9 fester Rastvorsprung 11' eingreift, bei der Verlagerung des Schlüssels in einer Einsteckrichtung des Schlüssels im Schlüsselkanal 42 durch Beaufschlagung des Übertragungsgliedes 33, 41 durch die Spitze des Schlüssels derart verlagert wird, dass der Rastvorsprung 11' die Rastvertiefung 16 verlässt.

Einen Schließzylinder, der dadurch gekennzeichnet ist, dass das Rastelement 4 ein ringförmiger Körper mit einer Vielzahl von Rastvertiefungen 16 ist und der Rastvorsprung 11' von einem in einer Bohrung 30 des Gehäuses 9 steckenden Raststift 11 gebildet ist.

Die in jedem Anspruch angegebene Erfindung kann zusätzlich ein oder mehrere der in der vorstehenden Beschreibung, insbesondere mit Bezugsziffern versehene und/oder in der Bezugsziffernliste angegebene Merkmale aufweisen. Die Erfindung betrifft auch Gestaltungsformen, bei denen einzelne der in der vorstehenden Beschreibung genannten Merkmale nicht verwirklicht sind, insbesondere soweit sie erkennbar für den jeweiligen Verwendungszweck entbehrlich sind oder durch andere technisch gleichwirkende Mittel ersetzt werden kön-nen.

**Liste der Bezugszeichen**

| | | | |
|---|---|---|---|
| 1 | Betätigungselement | 28 | Gewinde |
| 2 | Aktuator | 29 | Mutter |
| 3 | Kupplungselement | 30 | Bohrung |
| 4 | Rastelement | 31 | Freiraum |
| 5 | Steuerstift | 32 | Anschlag |
| 6 | Federelement/Zugfeder | 33 | Übertragungsglied |
| 7 | Abtriebselement | 34 | Öffnung |
| 9 | Gehäuse | 35 | Fortsatz |
| 11 | Raststift | 36 | Mitnahmeflanke |
| 11' | Rastvorsprung | 37 | Mitnehmer |
| 14 | Riegel, Schließglied, Schließ-element | 38 | Federelement |
| | | 39 | Federelement |
| 16 | Rastvertiefung | 40 | Mitnehmer |
| 17 | Höhlung | 41 | Übertragungsglied |
| 18 | Führungsschlitz | 42 | Schlüsselkanal |
| 19 | V-Schlitz | 43 | Fortsatz |
| 19' | Steuerschräge | 44 | Zylinderkern |
| 20 | Stützschulter | 45 | Bohrung |
| 21 | Stirnfläche | | |
| 22 | Gehäusehöhlung | | |
| 23 | Stift | | |
| 24 | Ausnehmung | | |
| 24' | Anschlag | | |
| 25 | Kupplungsausnehmung | | |
| 26 | Kupplungsvorsprung | | |
| 27 | Bohrung | | |

## Patentansprüche

1. Schloss mit einem drehbar an einem Gehäuse (9) angeordneten Betätigungselement (1,2), das zur Übertragung einer Drehung des Betätigungselementes (1, 2) mit einem Abtriebsteil (3, 4, 7) an ein Schließelement (14) gekoppelt ist, wobei das Abtriebsteil (3, 4, 7) in einer Raststellung mit Rastelementen (4, 11) drehfest an das Gehäuse (9) gefesselt ist, wobei die Rastelemente (4, 11) durch Aufbringen eines Drehmomentes auf das Betätigungselement (1, 2) in eine Freigabestellung bringbar sind, in der die Drehung des Betätigungselementes (1, 2) auf das Schließelement (14) übertragbar ist, wobei die Rastelemente (4, 11) ein drehfest mit dem Gehäuse (9) verbundenes erstes Rastelement (11) und ein vom Abtriebsteil (3, 4, 7) ausgebildetes zweites Rastelement (4) ausbilden, **dadurch gekennzeichnet, dass** das zweite Rastelement (4) axial in Richtung der Drehachse des Abtriebsteils (3, 4, 7,) gegenüber dem Gehäuse (9) gegen die Rückstellkraft eines Federelementes (6) verlagerbar ist oder eine Ringform mit an einem Schmalrand angeordneten Rastvertiefungen (16) zum Eintritt des ersten Rastelementes (11) aufweist.

2. Schloss nach Anspruch 1, **dadurch gekennzeichnet, dass** eines der Rastelemente (11) einen Rastvorsprung (11') ausbildet, der in verschiedenen Drehstellungen des Abtriebsteils (3, 4, 7) entsprechenden Raststellungen in eine von mehreren Rastvertiefungen (16) des anderen Rastelementes (4) eingreift.

3. Schloss nach Anspruch 1 oder 2, **dadurch gekennzeichnet, dass** das axial bewegliche Rastelement (4) ein ein Kupplungselement (3) des Abtriebsteils (3, 4, 7) umgebender ringförmiger Körper ist, der an seiner Randkante die Rastvertiefungen (16) aufweist, in die in der Raststellung das von einem Stift ausgebildete Rastelement (11) eingreift.

4. Schloss nach einem der Ansprüche 2 oder 3, **dadurch gekennzeichnet dass** das axial bewegliche Rastelement (4) von einem Federelement (6) in die Raststellung beaufschlagt ist, wobei das Federelement (6) eine Zugfeder (6) ist, die an einem Abtriebselement (7) des Abtriebsteils (3, 4, 7) angreift oder eine sich am Kupplungselement (3) abstützende Druckfeder ist.

5. Schloss nach einem der Ansprüche 1 bis 4, **dadurch gekennzeichnet, dass** ein fest mit dem axial beweglichen Rastelement (4) verbundenes Steuerelement (5) mit einer Steuerschräge (19') des Kupplungselementes (3) derart zusammenwirkt, dass eine Relativverdrehung des Kupplungselementes (3) gegenüber dem axial beweglichen Rastelement (4) die Axialverlagerung des Rastelementes (4) zur Folge hat.

6. Schloss nach einem der Ansprüche 1 bis 5, **dadurch gekennzeichnet, dass** ein sich durch eine Höhlung (17) des ringförmigen Rastelementes (4) erstreckender Steuerstift (5) in einem Führungsschlitz (18) des Abtriebselementes (7) axial verschieblich einliegt und einen V-Schlitz (19) des Kupplungselementes (3) kreuzt.

7. Schloss nach einem der vorhergehenden Ansprüche, **dadurch gekennzeichnet, dass** ein in einer Wandung des Gehäuses (9) steckender Raststift (11) den in die Gehäusehöhlung (22) des Gehäuses (9) eingreifenden Rastvorsprung ausbildet, der in der Raststellung in eine von mehreren vom in der Gehäusehöhlung (22) angeordneten, axialbeweglichen Rastelement (4) in Umfangsrichtung nebeneinanderliegende Rastvertiefungen (16) eingreift.

8. Schloss nach einem der Ansprüche 3 bis 7, **dadurch gekennzeichnet, dass** sich das Kupplungselement (3) mit einer Stirnfläche (21) an einer Stützschulter (20) des Abtriebselements (7) abstützt und/oder dass das Schließelement (14) ein einem dem Führungsschlitz (18) gegenüberliegenden Ende des Abtriebselements (7) angeordneter Schwenkriegel ist.

9. Schloss mit einem drehbar in einem Gehäuse (9) angeordneten Betätigungselement (1, 2), das nur im Falle einer Schließberechtigung mittels einer Kupplung mit einem im Gehäuse (9) drehbar gelagerten Abtriebsteil (3, 4, 7) zur Übertragung einer Drehung auf das Abtriebsteil (3, 4, 7) gekuppelt ist, wobei das Abtriebsteil (3, 4, 7) ein durch Drehen des Betätigungselementes (1, 2) zwischen einer Sperrstellung und einer Freigabestellung verlagerbares Schließelement (14) aufweist, wobei das Abtriebsteil (3, 4, 7) in einer Raststellung mit Rastelementen (4, 11) drehfest an das Gehäuse (9) gefesselt ist, **dadurch gekennzeichnet, dass** die Kupplung ein in einer axialen Richtung bezogen auf die Drehachse des Abtriebsteils (3, 4, 7) bewegliches Rastelement (4) aufweist, das ein Steuerelement (5) aufweist, das mit einer Steuerschräge (19') eines Kupplungselementes (3) derart zusammenwirkt, dass eine Relativverdrehung des Kupplungselementes (3) gegenüber dem Rastelement (4) eine Axialverlagerung des Rastelementes (4) zur Folge hat.

10. Schloss nach Anspruch 9, **dadurch gekennzeichnet, dass** das Schließelement (14) ein Schließglied eines Schließzylinders ist und das Kupplungselement (3), das Rastelement (4) und das Abtriebselement (7) in einer Gehäusehöhlung (22) eines Profilschließzylindergehäuses (9) angeordnet sind, wobei das Abtriebselement (7) mit dem Schließglied (14) durch eine Verlagerung eines Übertragungsgliedes (33) beim Verlagern des Rastelementes (4) von der Raststellung in die Freigabestellung gekuppelt wird.

11. Schließzylinder mit einem in einer ersten Gehäusehöhlung (22') eines Gehäuses (9) steckenden, einen Schlüsselkanal (42) zum Einstecken eines Schlüssels aufweisenden Zylinderkern (44), der mit einem Mitnehmer (40) mit einem Schließglied (14) in eine eine Drehung vom Schlüssel auf das Schließglied (14) bewirkende Kupplungsstellung bringbar ist, und mit einem in einer zweiten Gehäusehöhlung (22) steckenden drehbaren Element (7), das drehfest mit dem Schließglied (14) gekoppelt ist, wobei bei nicht in den Schlüsselkanal (42) eingestecktem Schlüssel das drehbare Element (7) in einer Raststellung mit Rastelementen (4, 11) drehfest an das Gehäuse gefesselt ist, wobei die Rastelemente (4, 11) durch eine beim Einstecken des Schlüssels in den Schlüsselkanal (42) bewirkte Verlagerung eines Übertragungsgliedes (33, 41) in eine Freigabestellung bringbar sind, in der die Drehung des Schlüssels auf das Schließglied (14) übertragbar ist, **dadurch gekennzeichnet, dass** ein ringförmiges der Rastelemente (4) eine Vielzahl von Rastöffnungen (16) ausbildet und drehfest an das Gehäuse (9) gekoppelt ist, wobei das ringförmige Rastelement (4) bei der Verlagerung des Schlüssels in eine Einsteckrichtung des Schlüssels im Schlüsselkanal durch Beaufschlagung des Übertragungsgliedes (33, 41) durch die Spitze des Schlüssels derart verlagert wird, dass ein am Gehäuse (9) fester Rastvorsprung (11') die Rastvertiefung (16) verlässt.

12. Schließzylinder nach Anspruch 11, **dadurch gekennzeichnet, dass** das Rastelement (4) von einem in einer Bohrung (30) des Gehäuses (9) steckenden Raststift (11) gebildet ist.

## Claims

1. Lock comprising an actuating element (1, 2) rotatably mounted on a housing (9), which is coupled to an output part (3, 4, 7) for transmitting a rotation of the actuating element (1, 2) to a locking element (14), wherein the output part (3, 4, 7) is held in a latching position to the housing (9) in a rotationally fixed manner by latching elements (4, 11), wherein the latching elements (4, 11) can be brought into a release position by applying a torque to the actuating element (1, 2), in which release position the rotation of the actuating element (1, 2) can be transmitted to the locking element (14), wherein the latching elements (4, 11) comprise a first latching element (11) rotationally fixed to the housing (9) and a second latching element (4) formed by the output part (3, 4, 7), **characterized in that** the second latching element (4) is displaceable axially in the direction of the rotational axis of the output part (3, 4, 7) relative to the housing (9) against the restoring force of a spring element (6), or has an annular shape with latching recesses (16) arranged on a narrow edge for engagement of the first latching element (11).

2. Lock according to claim 1, **characterized in that** one of the latching elements (11) forms a latching projection (11') which, in different rotational positions of the output part (3, 4, 7) corresponding to latching positions, engages in one of a plurality of latching recesses (16) of the other latching element (4).

3. Lock according to claim 1 or 2, **characterized in that** the axially movable latching element (4) is a ring-shaped body surrounding a coupling element (3) of the output part (3, 4, 7), which has at its edge the latching recesses (16) into which, in the latching position, the latching pin (11) engages.

4. Lock according to one of claims 2 or 3, **characterized in that** the axially movable latching element (4) is biased into the latching position by a spring element (6), wherein the spring element (6) is a tension spring (6) engaging the output element (7) of the output part (3, 4, 7) or a compression spring supported on the coupling element (3).

5. Lock according to one of claims 1 to 4, **characterized in that** a control element (5) firmly connected to the axially movable latching element (4) cooperates with a control ramp (19') of the coupling element (3) in such a manner that a relative rotation of the coupling element (3) with respect to the axially movable latching element (4) results in an axial displacement of the latching element (4).

6. Lock according to one of claims 1 to 5, **characterized in that** a control pin (5) extending through an opening (17) of the annular latching element (4) is axially displaceably arranged in a guide slot (18) of the output element (7) and crosses a V-slot (19) of the coupling element (3).

7. Lock according to one of the preceding claims, **characterized in that** a latching pin (11) inserted in a wall of the housing (9) forms the latching projection engaging into the housing cavity (22) of the housing (9), which in the latching position engages in one of several latching recesses (16) arranged side by side in the circumferential direction of the axially movable latching element (4) disposed in the housing cavity (22).

8. Lock according to one of claims 3 to 7, **characterized in that** the coupling element (3) is supported with a front face (21) on a supporting shoulder (20) of the output element (7) and/or that the locking element (14) is a swivel bolt arranged at an end of the output element (7) opposite the guide slot (18).

9. Lock comprising an actuating element (1, 2) rotatably mounted in a housing (9), which is coupled to an output part (3, 4, 7) rotatably mounted in the housing (9) only in the case of authorization to lock, by means of a coupling for transmitting a rotation to the output part (3, 4, 7), wherein the output part (3, 4, 7) comprises a locking element (14) which can be displaced by rotating the actuating element (1, 2) between a locking position and a release position, wherein the output part (3, 4, 7) is held in a latching position to the housing (9) in a rotationally fixed manner by latching elements (4, 11), **characterized in that** the coupling comprises a latching element (4) movable in an axial direction relative to the rotational axis of the output part (3, 4, 7), which comprises a control element (5) that cooperates with a control ramp (19') of a coupling element (3) such that a relative rotation of the coupling element (3) with respect to the latching element (4) results in an axial displacement of the latching element (4).

10. Lock according to claim 9, **characterized in that** the locking element (14) is a locking member of a lock cylinder and the coupling element (3), the latching element (4) and the output element (7) are arranged in a housing cavity (22) of a profile lock cylinder housing (9), wherein the output element (7) is coupled with the locking member (14) by displacement of a transmission member (33) when displacing the latching element (4) from the latching position into the release position.

11. Lock cylinder comprising a cylinder core (44) inserted into a first housing cavity (22') of a housing (9), said cylinder core (44) having a key channel (42) for inserting a key and being bringable into a coupling position with a locking member (14) by means of a driver (40), in which coupling position a rotation of the key is transmitted to the locking member (14), and comprising a rotatable element (7) inserted into a second housing cavity (22) and rotationally fixedly coupled with the locking member (14), wherein, when no key is inserted into the key channel (42), the rotatable element (7) is held in a latching position rotationally fixed to the housing (9) by latching elements (4, 11), wherein the latching elements (4, 11) can be brought into a release position by a displacement of a transmission member (33, 41) effected upon inserting the key into the key channel (42), in which release position the rotation of the key is transmittable to the locking member (14), **characterized in that** one of the latching elements (4) is annular and forms a plurality of latching openings (16) and is rotationally fixedly coupled to the housing (9), wherein the annular latching element (4) is displaced, during insertion of the key in an insertion direction into the key channel (42), by actuation of the transmission member (33, 41) through the tip of the key, in such a manner that a latching projection (11') fixed to the housing (9) disengages from the latching recess (16).

12. Lock cylinder according to claim 11, **characterized in that** the latching element (4) is formed by a latching pin (11) inserted into a bore (30) of the housing (9).

## Revendications

1. Serrure comprenant un organe d'actionnement (1, 2) monté rotatif sur un boîtier (9), lequel est couplé à une partie de sortie (3, 4, 7) pour transmettre une rotation de l'organe d'actionnement (1, 2) à un organe de verrouillage (14), dans laquelle la partie de sortie (3, 4, 7) est maintenue dans une position de retenue par rapport au boîtier (9) de manière solidaire en rotation au moyen d'éléments de retenue (4, 11), lesdits éléments de retenue (4, 11) pouvant être amenés dans une position de libération par application d'un couple sur l'organe d'actionnement (1, 2), dans laquelle la rotation de l'organe d'actionnement (1, 2) peut être transmise à l'organe de verrouillage (14), les éléments de retenue (4, 11) comprenant un premier élément de retenue (11) solidaire en rotation du boîtier (9) et un second élément de retenue (4) formé par la partie de sortie (3, 4, 7), **caractérisée en ce que** le second élément de retenue (4) est déplaçable axialement dans la direction de l'axe de rotation de la partie de sortie (3, 4, 7) par rapport au boîtier (9) contre la force de rappel d'un élément ressort (6), ou présente une forme annulaire avec des évidements de retenue (16) disposés sur un bord étroit pour l'engagement du premier élément de retenue (11).

2. Serrure selon la revendication 1, **caractérisée en ce que** l'un des éléments de retenue (11) forme une saillie de retenue (11') qui, dans différentes positions angulaires de la partie de sortie (3, 4, 7) correspondant à des positions de retenue, s'engage dans l'un d'une pluralité d'évidements de retenue (16) de l'autre élément de retenue (4).

3. Serrure selon la revendication 1 ou 2, **caractérisée en ce que** l'élément de retenue axialement mobile (4) est un corps annulaire entourant un organe de couplage (3) de la partie de sortie (3, 4, 7), lequel présente à son bord les évidements de retenue (16) dans lesquels, en position de retenue, s'engage la goupille de retenue (11).

4. Serrure selon l'une des revendications 2 ou 3, **caractérisée en ce que** l'élément de retenue axialement mobile (4) est sollicité dans la position de retenue par un élément ressort (6), l'élément ressort (6) étant un ressort de traction (6) agissant sur l'élément de sortie (7) de la partie de sortie (3, 4, 7) ou un ressort de compression s'appuyant sur l'organe de couplage (3).

5. Serrure selon l'une des revendications 1 à 4, **caractérisée en ce qu'** un organe de commande (5) solidaire de l'élément de retenue axialement mobile (4) coopère avec une rampe de commande (19') de l'organe de couplage (3) de telle sorte qu'une rotation relative de l'organe de couplage (3) par rapport à l'élément de retenue axialement mobile (4) entraîne un déplacement axial de l'élément de retenue (4).

6. Serrure selon l'une des revendications 1 à 5, **caractérisée en ce qu'** une goupille de commande (5) s'étendant à travers une ouverture (17) de l'élément de retenue annulaire (4) est disposée de manière axialement coulissante dans une fente de guidage (18) de l'élément de sortie (7) et croise une fente en V (19) de l'organe de couplage (3).

7. Serrure selon l'une des revendications précédentes, **caractérisée en ce qu'** une goupille de retenue (11) insérée dans une paroi du boîtier (9) forme la saillie de retenue s'engageant dans la cavité du boîtier (22) du boîtier (9), laquelle, en position de retenue, s'engage dans l'un de plusieurs évidements de retenue (16) disposés côte à côte dans la direction circonférentielle de l'élément de retenue axialement mobile (4) disposé dans la cavité du boîtier (22).

8. Serrure selon l'une des revendications 3 à 7, **caractérisée en ce que** l'organe de couplage (3) s'appuie, par une face frontale (21), sur un épaulement de support (20) de l'élément de sortie (7) et/ou **en ce que** l'organe de verrouillage (14) est un pêne pivotant disposé à une extrémité de l'élément de sortie (7) opposée à la fente de guidage (18).

9. Serrure comprenant un organe d'actionnement (1, 2) monté rotatif dans un boîtier (9), lequel est couplé à une partie de sortie (3, 4, 7) montée rotative dans le boîtier (9) uniquement en cas d'autorisation de verrouillage, au moyen d'un couplage destiné à transmettre une rotation à la partie de sortie (3, 4, 7), dans laquelle la partie de sortie (3, 4, 7) comprend un organe de verrouillage (14) pouvant être déplacé, par rotation de l'organe d'actionnement (1, 2), entre une position de verrouillage et une position de libération, dans laquelle la partie de sortie (3, 4, 7) est maintenue dans une position de retenue par rapport au boîtier (9) de manière solidaire en rotation par des éléments de retenue (4, 11), **caractérisée en ce que** le couplage comprend un élément de retenue (4) mobile axialement par rapport à l'axe de rotation de la partie de sortie (3, 4, 7), lequel comprend un organe de commande (5) qui coopère avec une rampe de commande (19') d'un organe de couplage (3) de telle sorte qu'une rotation relative de l'organe de couplage (3) par rapport à l'élément de retenue (4) entraîne un déplacement axial de l'élément de retenue (4).

10. Serrure selon la revendication 9, **caractérisée en ce que** l'organe de verrouillage (14) est un organe de verrouillage d'un cylindre de serrure et **en ce que** l'organe de couplage (3), l'élément de retenue (4) et l'élément de sortie (7) sont disposés dans une cavité (22) du boîtier d'un cylindre profilé (9), l'élément de sortie (7) étant couplé à l'organe de verrouillage (14) par déplacement d'un organe de transmission (33) lors du déplacement de l'élément de retenue (4) de la position de retenue à la position de libération.

11. Cylindre de serrure comprenant un noyau de cylindre (44) inséré dans une première cavité (22') d'un boîtier (9), ledit noyau de cylindre (44) comportant un canal de clé (42) pour l'insertion d'une clé et pouvant être amené en une position de couplage avec un organe de verrouillage (14) au moyen d'un entraîneur (40), dans laquelle une rotation de la clé est transmise à l'organe de verrouillage (14), et comprenant un élément rotatif (7) inséré dans une deuxième cavité (22) du boîtier et solidaire en rotation de l'organe de verrouillage (14), dans lequel, lorsqu'aucune clé n'est insérée dans le canal de clé (42), l'élément rotatif (7) est maintenu dans une position de retenue, solidaire en rotation du boîtier (9), par des éléments de retenue (4, 11), lesdits éléments de retenue (4, 11) pouvant être amenés dans une position de libération par un déplacement d'un organe de transmission (33, 41) provoqué lors de l'insertion de la clé dans le canal de clé (42), dans laquelle la rotation de la clé peut être transmise à l'organe de verrouillage (14), **caractérisé en ce que** l'un des éléments de retenue (4) est annulaire et forme une pluralité d'ouvertures de retenue (16) et est solidaire en rotation du boîtier (9), dans lequel l'élément de retenue annulaire (4) est déplacé, lors de l'insertion de la clé dans une direction d'insertion dans le canal de clé (42), par action de l'organe de transmission (33, 41) par la pointe de la clé, de telle sorte qu'une saillie de retenue (11') solidaire du boîtier (9) se désengage de l'évidement de retenue (16).

12. Cylindre de serrure selon la revendication 11, **caractérisé en ce que** l'élément de retenue (4) est formé par une goupille de retenue (11) insérée dans un alésage (30) du boîtier (9).
